# EUROPÄISCHE PATENTSCHRIFT

(11) **EP 0 194 573 B1**
(45) Veröffentlichungstag und Bekanntmachung des Hinweises auf die Patenterteilung: **10.08.1988**
(21) Anmeldenummer: 86102904.9
(22) Anmeldetag: 05.03.1986
(51) Int. Cl.: F27B 14/10, H05B 6/24

(54) **Vorrichtung zum Einsetzen von Tieglen in Schmelzöfen**
Installation for placing crucibles in melting furnaces
Dispositif pour installer des creusets dans des fours de fusion

(30) Priorität: 07.03.1985 DE 8506543 U
(43) Veröffentlichungstag der Anmeldung: 17.09.1986
(73) Patentinhaber: Dörentrup Feuerfest GmbH, D-4926 Dörentrup (DE)
(72) Erfinder: Herrmann, Michael, D-4815 Schloss Holte Stukenbrock (DE)
(74) Vertreter: Loesenbeck, Karl-Otto, Dipl.-Ing.

(56) Entgegenhaltungen:
- BE-A- 335 866
- DE-A- 1 814 743
- DE-U- 8 335 877
- FR-A- 2 456 927
- GB-A- 975 469

## Beschreibung

Die Erfindung betrifft eine Vorrichtung zum Einsetzen von Tiegeln in Schmelzöfen, mit einem unter den Boden des Tiegels greifenden Anker und einem koaxial durch den Tiegel und eine Öffnung des Tiegelbodens verlaufenden Hebezeug.

Derartige Vorrichtungen werden beispielsweise in Gießereien dazu verwendet, den aus feuerfestem Material bestehenden becherförmigen Tiegel von oben in einen Schmelzofen, beispielsweise einen Induktionsofen einzusetzen.

Aus dem DE-GM 83 35 877 ist eine Einsetzvorrichtung bekannt, bei der der Anker durch eine an der Unterseite des Tiegelbodens anliegende Metallplatte gebildet ist und das Hebezeug eine in eine Öffnung der Metallplattegreifende Stange aufweist. Nach dem Einsetzen des Tiegels in den Schmelzofen wird die Stange aus der Öffnung der Metallplatte gelöst, und das Hebezeug wird aus dem Tiegel entfernt, während die Metallplatte unter dem Tiegelboden verbleibt. Bei manchen Induktionsöfen ist in diesem Fall die Metallplatte der Einsetzvorrichtung dem Wechselfeld des Induktionsofens ausgesetzt, so daß es zu einer unerwünschten Aufheizung der Metallplatte kommt.

Andererseits sind Einsetzvorrichtungen bekannt, bei denen das Hebezeug mit radial gegen die Innenflächen der Tiegelwand spannbaren Armen versehen ist, so daß der Tiegel lediglich kraftschlüssig an dem Hebezeug gehalten wird. In diesem Fall besteht die Gefahr, daß der aus verhältnismäßig brüchigem Material bestehende Tiegel beschädigt oder zerstört wird, wenn die Arme zu stark gegen die Tiegelwände gespannt werden, oder daß der Tiegel von dem Hebezeug abrutscht, wenn die Spannkraft der Arme zu gering ist.

Der Erfindung liegt die Aufgabe zugrunde, eine Tiegeleinsetzvorrichtung zu schaffen, die eine einfache und sichere Befestigung des Tiegels mit Hilfe eines formschlüssig am Tiegelboden angreifenden Ankers gestattet und bei der der Anker nach dem Einsetzen des Tiegels vollständig entfernt werden kann.

Diese Aufgabe wird erfindungsgemäß dadurch gelöst, daß der Anker in Radialrichtung spreizbar ist.

Zur Befestigung des Tiegels an der Einsetzvorrichtung wird der am unteren Ende des Hebezeuges angeordnete Anker von oben durch die Öffnung des Tiegelbodens eingeführt und anschließend radial gespreizt, so daß er formschlüssig unter den Tiegelboden bzw. in eine am unteren Ende der Öffnung des Tiegelbodens gebildete Aussparung greift.

Bevorzugt wird der Anker durch eine Anzahl von Tragarmen gebildet, die sternförmig um ein die Zugkraft des Hebezeuges aufnehmendes, in Bezug auf die Tragarme bewegliches Spannstück angeordnet und mit ihren oberen Enden gelenkig an dem Hebezeug befestigt sind. Die Spreizung des Ankers erfolgt in diesem Fall dadurch, daß die Tragarme mit Hilfe des Spannstückes nach außen geschwenkt werden. Nach dem Einsetzen des Tiegels in den Schmelzofen wird das Spannstück wieder gelöst, so daß der Anker mit frei nach unten hängenden Tragarmen durch die Öffnung des Tiegelbodens nach oben gezogen werden kann.

In einer Ausführungsform der Erfindung ist das Spannstück als axialfest mit dem Hebezeug verbundene Pyramide oder als Kegel ausgebildet, und die Tragarme sind an einer Hülse befestigt, die innerhalb eines begrenzten Bereichs axial in Bezug auf das Hebezeug beweglich ist. Beim Anziehen des Hebezeugs bewegt sich das Spannstück in Bezug auf die Tragarme nach oben, so daß die Tragarme selbstätig gespreizt werden.

In einer anderen Ausführungsform der Erfindung ist das Spannstück als in Bezug auf die Tragarme drehbare Platte ausgebildet, die mit radial vorspringenden Nocken zum Spreizen der Tragarme versehen ist.

Im folgenden werden bevorzugte Ausführungsbeispiele der Erfindung anhand der Zeichnung näher erläutert.
Fig. 1 ist ein senkrechter Schnitt durch einen Tiegel mit einer Eisetzvorrichtung gemäß einer ersten Ausführungsform der Erfindung;
Fig. 2 ist eine teilweise aufgebrochene Seitenansicht eines Ankers einer Einsetzvorrichtung gemäß einem zweiten Ausführungsbeispiel der Erfindung;
Fig. 3 zeigt einen Grundriß eines Spannstückes des Ankers gemäß Figur 2;
Fig. 4 zeigt einen Anker gemäß einer dritten Ausführungsform der Erfindung.

Gemäß Figur 1 weist ein aus feuerfestem Material bestehender Tiegel 10 eine zylindrische Wand 12 und einen flachen Boden 14 auf. In der Mitte des Bodens 14 ist eine Öffnung 16 vorgesehen, die an der Unterseite des Bodens zu einer konischen Aussparung 18 erweitert ist.

Eine erfindungsgemäße Einsetzvorrichtung 20 zum Einsetzen des Tiegels 10 in einen Schmelzofen umfaßt ein Hebezeug 22 und einen am unteren Ende des Hebezeugs befestigten, an der Aussparung 18 angreifenden Anker 24. Das Hebezeug 20 weist ein am oberen Ende mit einer Öse 26 versehenes Rohr 28 und ein in das untere Ende des Rohres 28 eingeschobenes Rohr 30 auf. Das untere Rohr 30 ist mit einer Anzahl von Querbohrungen 32 versehen und ist mit Hilfe eines durch eine Querbohrung am unteren Ende des Rohres 28 verlaufenden Bolzens 34 in unterschiedlichen Höhen an dem Rohr 28 arretierbar. Eine zu den Rohren 28, 30 koaxiale Stange 36 ist fest mit dem unteren Ende des Rohres 30 verbunden. Der Anker 24 umfaßt eine koaxial auf der Stange 36 angeordnete, kastenförmige, nach unten geöffnete Hülse 42, an deren unteren Rand vier klappenförmige Tragarme 44 angelenkt sind, und ein fest mit dem unteren Ende der Stange 36 verbundenes pyramidenförmiges Spannstück 46. Die Hülse 42 ist mit einem an dem Hebezeug 22 nach oben geführten Zugseil 52 versehen und in senkrechter Richtung beweglich.

Das koaxial durch das Innere des Tiegels 10 verlaufende Rohr 28 des Hebezeugs 22 ist mit teleskopartig ausfahrbaren Armen 48 versehen, die mit ihren freien Enden an der Innenfläche der Wand 12 anliegen und mit Hilfe von Stellschrauben 50 arretiert sind, so daß der Tiegel 10 gegen eine Kippbewegung in Bezug auf das Hebezeug gesichert ist.

Die Hülse 42 des Ankers 24 befindet sich aufgrund der Schwerkraft in einer niedrigen Position, in der die Tragarme 44 durch das Spannstück 46 in der gespreizten Stellung gehalten werden, wie in Figur 1 gezeigt ist. Wenn das Hebezeug 22 mit Hilfe eines an der Öse 26 angreifenden Kranes angehoben wird, so legen sich die Tragarme 44 mit ihren freien Enden flach gegen die konische Innenfläche der Aussparung 18. Die Abmessungen des Spannstückes 46 und der Hülse 42 sind derart gewählt, daß die Tragarme 44 in der in Figur 1 gezeigten Stellung zwischen dem Boden 14 des Tiegels und dem Spannstück 46 eingeklemmt werden, so daß sich die Hülse 42 nicht nach oben verschieben kann. Die auf das Hebezeug 22 ausgeübte Zugkraft wird daher über das Spannstück 46 und die Tragarme 44 auf den Boden 14 des Tiegels übertragen. Auf diese Weise kann der Tiegel 10 sicher angehoben, in eine Position über dem Schmelzofen verfahren und in den Schmelzofen abgesenkt werden.

Nach dem Absetzen des Tiegels 10 auf dem Boden des Schmelzofens werden die Stellschrauben 50 gelöst und die Teleskoparme 48 nach innen geschoben. Sodann wird das Hebezeug 22 weiter abgesenkt, so daß das Spannstück 46 die Tragarme 44 freigibt. Mit Hilfe des Zugseils 52 wird die Hülse 42 nach oben gezogen. Hierdurch werden die Tragarme 44 einwärts geschwenkt, so daß der Anker 24 beim erneuten Anheben des Hebezeugs 22 durch die Öffnung 16 des Tiegelbodens nach oben gezogen werden kann.

Nach dem Entfernen der Einsetzvorrichtung 20 wird die Öffnung 16 des Tiegelbodens mit feuerfestem Material verstopft.

Figuren 2 und 3 zeigen eine abgewandelte Ausführungsform der Erfindung, die sich hinsichtlich der Ausbildung des Spannstückes von dem zuvor beschriebenen Ausführungsbeispiel unterscheidet. Gemäß dieser Ausführungsform wird das Spannstück durch eine drehfest mit der Stange 36 verbundene Platte 54 gebildet, die mit vier raidal vorspringenden Nocken 56 versehen ist. Gemäß Figur 3 ist bei den Nocken 56 von oben gesehen jeweils die bei einer Drehung im Uhrzeigersinn vorauslaufende Flanke 58 rampenförmig abgeschrägt. Die abgeschrägten Flanken 58 gehen über abgerundete Ecken 60,62 in den äußeren Rand 64 des Nockens bzw. in die steile Flanke 66 des angrenzenden Nockens über. Die Platte 54 ist mit einer zentralen Innengewindebohrung 68 versehen, in die das untere Ende der Stange 36 eingeschraubt ist. Zusätzlich ist die Platte 54 gegen Verdrehung in Bezug auf die Stange 36 gesichert.

Die mit den Tragarmen 44 versehene Hülse 42 ist in Bezug auf die Stange 36 drehbar. Zum Einführen des Ankers 24 in die Öffnung des Tiegelbodens wird die Platte 54 in einer Stellung gehalten, in der die Tragarme 44 in den Zwischenräumen zwischen den Nocken 56 liegen. Das Hebezeug wird so weit abgesenkt, daß sich die unteren Enden der Tragarme 44 auf der Bodenfläche abstützen, auf der der Tiegel 10 abgestellt ist. Anschließend wird das Hebezeug im Uhrzeigersinn gedreht, so daß die Tragarme 44 auf die rampenförmig abgeschrägten Flanken 58 der Nocken 56 aufgleiten und gespreizt werden, bis die Tragarme 44 an den tangential verlaufenden äußeren Rändern 64 der Nocken 56 anliegen

Bei der in Figur 2 gezeigten Ausfürungsform sind jeweils an den steilen Flanken 66 der Nocken 56 plattenförmige Anschläge 70 vorgesehen, die ein Weiterdrehen der Platte 54 verhindern.

Nach dem Absetzen des Tiegels 10 in dem Schmelzofen wird die Platte 54 mit Hilfe des Hebezeugs im Gegenuhrzeigersinn gedreht. Ein Mitdrehen der Hülse 42 wird dadurch verhindert, daß sich die Tragarme 44 auf dem Boden des Schmelzofens abstützen. Beim anschließenden Anheben des Hebezeugs legen sich die Tragarme 44 wieder in die Zwischenräume zwischen den Nocken 56, so daß der Anker aus der Bodenöffnung des Tiegels gelöst werden kann.

Figur 4 zeigt einen spreizbaren Anker 72 gemäß einer anderen Ausführungsform der Erfindung. Am unteren Ende der Stange 36 des Hebezeugs ist eine waagerechte Platte 74 befestigt, auf der sich ein Gummielement 76 in der Form eines dickwandigen ringförmigen Schlauches abstützt. Eine die Stange 36 umgebende Platte 78 liegt auf dem oberen Rand des Gummielements 76 auf. Auf einen Abschnitt der Stange 36 oberhalb der Platte 78 ist eine mit radialen Armen 80 versehene Hülse 82 aufgeschoben, die im oberen Bereich mit einem nicht gezeigten Innengewinde versehen ist, das mit einem Außengewinde der Stange 36 in Eingriff steht.

Zum Spreizen des Ankers wird die Hülse 82 mit Hilfe der Arme 80 von oben gesehen im Uhrzeigersinn gedreht. Hierdurch wird die Platte 78 unter elastischer Verformung des Gummielements 76 in die in Figur 4 gestrichelt eingezeichnete Stellung abgesenkt. Die Stauchung des Gummielements 76 in Axialrichtung des Ankers hat eine Spreizung des Gummielements in Radialrichtung zur Folge, so daß sich das Gummielement formschlüssig an die konische Wand der Aussparung 18 des Tiegelbodens anlegt.

## Patentansprüche

1. Vorrichtung zum Einsetzen von Tiegeln in Schmelzöfen, mit einem unter den Boden (14) des Tiegels (10) greifenden Anker (24, 72) und einem koaxial durch den Tiegel und eine Öffnung (16) des Tiegelbodens verlaufenden Hebezeug (22), dadurch gekennzeichnet, daß der Anker (24, 72) in Radialrichtung spreizbar ist.

2. Vorrichtung nach Anspruch 1, dadurch gekennzeichnet, daß der Anker (24) durch eine Anzahl von Tragarmen (44) gebildet wird, die sternförmig um ein die Zugkraft des Hebezeuges (22) aufnehmendes, in Bezug auf die Tragarme (44) bewegliches Spannstück (46, 54) angeordnet und mit ihren oberen Enden gelenkig an dem Hebezeug (22) befestigt sind.

3. Vorrichtung nach Anspruch 2, dadurch gekennzeichnet, daß die Tragarme (44) an den unteren Rand einer nach unten geöffneten topf-oder kastenförmigen Hülse (42) angelenkt sind, die auf einer das untere Ende des Hebezeugs (22) bildenden Stange (36) angeordnet ist.

4. Vorrichtung nach Anspruch 3, dadurch gekennzeichnet, daß die Hülse (42) in Längsrichtung der Stange (36) beweglich ist, während das Spannstück (46) starr mit der Stange (36) verbunden ist.

5. Vorrichtung nach Anspruch 4, gekennzeichnet durch ein an der Hülse (42) befestigtes Zugseil (52).

6. Vorrichtung nach Anspruch 4 oder 5, dadurch gekennzeichnet, daß das Spannstück (46) kegel- oder pyramidenförmig nach oben verjüngt ist.

7. Vorrichtung nach Anspruch 3, dadurch gekennzeichnet, daß die Hülse (42) in Bezug auf die Stange (36) drehbar ist, daß das Spannstück eine drehfest mit der Stange (36) verbundene Platte (54) mit radial nach außen vorspringenden, wenigstens einseitig abgeschrägten Nocken (56) ist und daß die Zwischenräume zwischen den Nocken (56) in Umfangsrichtung größer sind als die Breite der Tragarme (44).

8. Vorrichtung nach Anspruch 7, dadurch gekennzeichnet, daß die Nocken (56) jeweils auf der der abgeschrägten Flanke (58) gegenüberliegenden Seite mit einem Anschlag (70) für den Tragarm versehen sind.

9. Vorrichtung nach Anspruch 1, dadurch gekennzeichnet, daß der Anker (72) ein Gummielement (76), das sich bei axialer Druckbeanspruchung radial ausdehnt, und eine Einrichtung (82) zum Einspannen des Gummielements (76) zwischen zwei an dessen axialen Enden anliegenden Platten (74, 78) umfaßt.

## Claims

1. Device for inserting crucibles in smelting furnaces having an anchor (24, 72) for engaging beneath the base (14) of the crucible (10), and lifting gear (22) coaxially running through the crucible and an opening (16) in the base of the crucible, characterised in that the anchor (24, 72) is expandable in a radial direction.

2. Device according to claim 1, characterised in that the anchor (24) is formed of a number of supporting arms (44) arranged in star-shaped manner around a movable tension member (46, 54), which is movable in relation to the supporting arms (44) and which picks up the traction forces of the lifting gear (22), and the upper ends of the arms are secured to the lifting gear (22) in an articulated manner.

3. Device according to claim 2, characterised in that the supporting arms (44) are linked to the lower edge of a cylinder or box-shaped casing (42), which is open at the bottom, arranged on a rod (36) which forms the lower end of the lifting gear (22).

4. Device according to claim 3, characterised in thet the casing (42) is movable in the longitudinal direction of the rod (36), while the tension member (46) is rigidly connected with the rod (36).

5. Device according to claim 4, characterised by a traction cable (52) secured to the casing (42).

6. Device according to claim 4 or 5, characterised in that the tension member (46) is cone or pyramid-shape, tapering upwardly.

7. Device according to claim 3, characterised in that the casing (42) is rotatable in relation to the rod (36), that tension member is a plate (54) non- rotatably connected with the rod (36) and having radially outwardly protruding cams (56), bevelled on at least one side, and that the spaces between the cams (56) are larger in circumference than the width of the supporting arms (44).

8. Device according to claim 7, characterised in that the cams (56) are provided with an abutment (70) for the supporting arm on the side respectively facing the bevelled edge (58).

9. Device according to claim 1, characterised in that the anchor (72) comprises a rubber element (76), which expands radially when pressure is exerted upon it axially, and an arrangement (82) for tensioning the rubber element (76) between two plates (74, 78), arranged on the axial ends of the arrangement (82).

## Revendications

1. Dispositif pour installer des creusets dans des fours de fusion, avec une ancre (24, 72) en prise sous le fond (14) du creuset (10) et avec un outil de levage (22) s'étendant coaxialement à travers le creuset et à travers une ouverture (16) du fond du creuset, caractérisé en ce que l'ancre (24, 72) est écartable dans le sens radial.

2. Dispositif selon la revendication 1, caractérisé en ce que l'ancre (24) est formée par un certain nombre de bras porteurs (44) qui sont disposés en étoile autour d'un élément de serrage (46, 54) recevant la force de traction de l'outil de levage (22) et mobile par rapport aux bras porteurs (44), et qui sont fixés par leurs extrémités supérieures de manière articulée à l'outil de levage (22).

3. Dispositif selon la revendication 2, caractérisé en ce que les bras porteurs (44) sont articulés sur le bord inférieur d'un manchon (42) en forme de pot ou de caisse ouvert vers le bas, qui est disposé sur une tige (36) formant l'extrémité inférieure de l'outil de levage (22).

4. Dispositif selon la revendication 3, caractérisé en ce que le manchon (42) est mobile dans le sens longitudinal de la tige (36), tandis que l'élément de serrage (46) est assemblé rigidement à la tige (36).

5. Dispositif selon la revendication 14, caractérisé par un câble de traction (52) fixé sur le manchon (42).

6. Dispositif selon la revendication 4 ou 5, caractérisé en ce que l'élément de serrage (46) se rétrécit vers le haut en forme de cône ou de pyramide.

7. Dispositif selon la revendication 3, caractérisé en ce que le manchon (42) est rotatif par rapport à la tige (36), en ce que l'élément de serrage est une plaque (54) assemblée en solidarité de rotation avec la tige (36) et munie de cames (56) faisant saillie radialement vers l'extérieur et biseautées au moins d'un côté, et en ce que les espaces intermédiaires entre les cames (56) dans le sens circonférentiel sont plus grands que la largeur des bras porteurs (44).

8. Dispositif selon la revendication 7, caractérisé en ce que les cames (56) sont chacune munies, sur leur côté en vis-à-vis du flanc biseauté (58), d'une butée (70) pour le bras porteur.

9. Dispositif selon la revendication 1, caractérisé en ce que l'ancre (72) comprend un élément élastique (76) qui s'allonge radialement en cas de sollicitation en compression axiale, et un dispositif (82) pour serrer l'élément élastique (76) entre deux plaques (74, 78) appliquées sur ses extremités axiales.
